# EUROPÄISCHE PATENTSCHRIFT

(11) **EP 0 898 633 B1**
(45) Veröffentlichungstag und Bekanntmachung des Hinweises auf die Patenterteilung: **29.09.1999**
(21) Anmeldenummer: 97921851.8
(22) Anmeldetag: 03.05.1997
(51) Int. Cl.: E05B 65/44, E05B 63/04

(54) **TÜRSCHLOSS**
DOOR LOCK
SERRURE DE PORTE

(30) Priorität: 17.05.1996 DE 29521041 U; 30.05.1996 DE 19621619
(43) Veröffentlichungstag der Anmeldung: 03.03.1999
(73) Patentinhaber: Karl Simon GmbH & Co. KG, 78733 Aichhalden (DE)
(72) Erfinder: KING, Wilhelm, D-78730 Lauterbach (DE)
(74) Vertreter: Fleck, Hermann-Josef, Dr.-Ing.
(86) Internationale Anmeldenummer: EP9702266
(87) Internationale Veröffentlichungsnummer: WO9744558

(56) Entgegenhaltungen:
- WO-A-97/17517
- DE-C- 420 434
- DE-U- 8 702 724
- DE-U- 29 521 041
- DE-U- 29 600 573
- FR-A- 953 434
- FR-A- 1 111 402
- GB-A- 2 115 055
- US-A- 2 616 738
- US-A- 3 815 390

## Beschreibung

Die Erfindung bezieht sich auf ein Türschloß mit einem in einem Gehäuse untergebrachten Riegel, der mittels eines an einer Nuß oder einem Schließzylinder angekoppelten Verstellglieds in eine Offenstellung und eine Schließstellung bewegbar ist, wobei die Nuß bzw. ein in dem Gehäuse befindlicher Anlageabschnitt mindestens zwei flache, senkrecht zum Gehäuseboden gerichtete Anlageflächen aufweist.

Ein derartiges Türschloß ist in der US-A 2 616 738 vorgeschlagen. Hierbei sind an einem mit einem Verstellglied in Verbindung stehenden drehbaren Abschnitt, über den ein in einem Gehäuse untergebrachter Riegel betätigbar ist, zwei parallel zueinander verlaufende flache Seiten ausgebildet, die senkrecht zum Gehäuseboden gerichtete Anlageflächen bilden. Ein Türschloß mit ähnlich ausgebildeten flachen Seiten an einem mit einem Verstellglied zusammenhängenden Abschnitt ist auch in der FR-A 1 111 402 gezeigt. Die flachen Abschnitte liegen in einer Drehstellung an Gegenanlageflächen von Federelementen an, so daß diese eine Drehstellung eindeutig eingenommen werden kann.

Ein weiteres Türschloß ist in der DE 43 22 877 C1 angegeben. Hierbei sind am Riegel Rastausnehmungen vorgesehen, die mit federnden Rasten zusammenarbeiten, um eine Schließposition des Riegels zu bestimmen. Beim Sperrvorgang wird bei einer derartigen Ausbildung beim Wechsel zwischen Schließstellung und Offenstellung oder umgekehrt der Übergang in die andere Stellung der betätigenden Person nicht eindeutig vermittelt.

Der Erfindung liegt die Aufgabe zugrunde, ein Türschloß der eingangs angegebenen Art bereitzustellen, bei dem der Wechsel zwischen Schließstellung und Offenstellung für die betätigende Person besser wahrnehmbar ist und bei dem die Offenstellung und die Schließstellung eindeutig eingehalten werden.

Diese Aufgabe wird mit den im Patentanspruch 1 angegebenen Merkmalen gelöst. Hiernach ist also vorgesehen, daß die eine Anlagefläche in der Offenstellung und die andere Anlagefläche in der Schließstellung parallel zu einer schmalen Seitenwand des Gehäuses angeordnet sind, und daß die Anlageflächen in der Offenstellung und der Schließstellung wechselseitig an einer federnd an der Innenseite der schmalen Seitenwand abgestützten Gegenanlagefläche einer Zuhaltung flach anliegen. Durch das Zusammenwirken der einen, der Offenstellung entsprechenden Anlagefläche und der anderen, der Schließstellung entsprechenden Anlagefläche mit der Gegenanlagefläche der an der Seitenwand abgestützten Zuhaltung wird zum einen die jeweilige Stellung des Riegels eindeutig beibehalten. Zum andern wird die Zuhaltung beim Übergang zwischen den beiden Stellungen gegen ihre Federkraft zunehmend zusammengedrückt, und nach Überwinden eines Maximums wird die neue Position mit Unterstützung der Federkraft erreicht. Dadurch wird ein deutliches Sperrgefühl vermittelt.

Ein eindeutiger Sperrvorgang wird vorteilhaft durch die Maßnahme sichergestellt, daß die eine und die andere Anlagefläche rechtwinklig zueinander stehen und über eine abgerundete Kante ineinander übergehen. Dabei gleitet die abgerundete Kante glatt an der Gegenanlagefläche der Zuhaltung entlang, so daß der Verriegelungs- bzw. Entriegelungsvorgang störungsfrei vor sich geht.

Eine gute Funktion des Verriegelungs- und Entriegelungsvorgangs wird weiterhin durch die Maßnahme begünstigt, daß die Zuhaltung aus Kunststoff geformt und U-förmig ausgebildet ist und daß der U-Steg die Gegenanlagefläche aufweist, während die U-Schenkel als parallel zu den langen Seitenwänden gerichtete Federschenkel ausgebildet sind, die mit ihren freien Enden an der schmalen Seitenwand abgestützt und zum Gehäusedeckel konvex aufgewölbt sind. Der innere Aufbau des Schloßgehäuses wird dadurch einfach, da z.B. separate Federelemente eingespart werden. Gleichzeitig ist eine eindeutige Führung der Zuhaltung gewährleistet, wobei die Enden der Federschenkel entweder innen an der schmalen Seitenwand zum Boden entlang gleiten oder von Anfang an in der Kante zwischen der schmalen Seitenwand und dem Boden abgestützt sind und die Federwirkung nur durch die Spannung der aufgewölbten Seitenschenkel erzielt wird. Für eine gute Führung ist es dabei günstig, daß die Federschenkel an den langen Seitenwänden und der U-Steg sowie zumindest die daran anschließenden Abschnitte der Federschenkel auf der Unterseite des Gehäusedeckels geführt sind.

Ist vorgesehen, daß die Nuß bzw. der Anlageabschnitt im wesentlichen quadratische Außenkontur mit abgerundeten Kanten aufweist, so daß an vier Seiten Anlageflächen gebildet sind und daß die Zuhaltung im Gehäuse umsetzbar ist, so daß sie sich an der anderen schmalen Seitenwand abstützt, so kann die Nuß bzw. der Anlageabschnitt mit dem daran vorgesehenen Verstellglied ebenso leicht umgesetzt werden wie die Zuhaltung, so daß sich problemlos eine rechte und linke Verwendung verwirklichen lassen.

Eine günstige Positionierung der Zuhaltung besteht darin, daß die Zuhaltung mit ihrer Unterseite auf der Oberseite des Riegels aufliegt.

Für einen einfachen Aufbau ist die Maßnahme vorteilhaft, daß der Bereich der Anlageflächen der Nuß bzw. des Anlageabschnitts zwischen der Unterseite des Gehäusedeckels und dem Verstellglied in Form eines Mitnehmers angeordnet ist.

Die durch die Zuhaltung unterstützte Einhaltung der Schließstellung wird dadurch verbessert, daß das mit einer Steuerkurve des Riegels zusammenwirkende Verstellglied in der Schließstellung in eine in der Steuerkurve gebildete Auswölbung geführt ist, wobei sich das Verstellglied in der Auswölbung gegen ein Zurückschieben des Riegels abstützt. Der Riegel kann durch diese Maßnahme nicht von außen eingedrückt werden.

Die Erfindung wird nachfolgend anhand von Ausführungsbeispielen unter Bezugnahme auf die Zeichnungen näher erläutert. Es zeigen:
- Fig. 1: ein Türschloß in geschnittener Seitenansicht,
- Fig. 2: das Türschloß gemäß Fig. 1 in Draufsicht bei abgenommenem Gehäusedeckel,
- Fig. 3: einen Querschnitt des Gehäuses gemäß Fig. 2,
- Fig. 4: einen Ausschnit des in Fig. 2 gezeigten Gehäuses, aus dem ein mit einem Riegel zusammenwirkendes Verstellglied ersichtlich ist,
- Fig. 5A und 5B: ein Türschloß, bei dem die Nuß in zwei unterschiedlichen Stellungen gezeigt ist,
- Fig. 6: ein weiteres Ausführungsbeispiel des Türschlosses, wobei ein Schließzylinder vorgesehen ist in einer geschnittenen Seitenansicht,
- Fig. 7: das in Fig. 6 gezeigte Türschloß in teilweise geschnittener Draufsicht,
- Fig. 8A und 8B: ein Türschloß mit Umstellung von links nach rechts,
- Fig. 9: das in Fig. 7 gezeigte Türschloß mit einem in Schließstellung befindlichen Riegel und
- Fig. 10A bis 10C: eine weitere Darstellung des Türschlosses mit Markierungen für eine rechte und linke Verwendung.

In den Fig. 1 bis 3 ist eine erste Ausführungsform eines Türschlosses 1 in geschnittener Seitenansicht, Draufsicht bei abgenommenem Gehäusedeckel 2.3 und im Querschnitt gezeigt, wobei die Schnittlinien in Fig. 2 eingetragen sind.

Das Gehäuse 2 weist eine obere und untere schmale Seitenwand 2.1, einen Gehäuseboden 2.2 und eine rechte und linke lange Seitenwand 2.5 auf. Zum Befestigen auf einem Türblatt dient ein Ansatz 2.4. Ein in Schließstellung gezeigter Riegel 3 (vgl. Fig. 4) weist eine Steuerkurve 3.1 auf, in die ein Verstellglied in Form eines Mitnehmers 4.1 eingreift. Der Mitnehmer 4.1 ist an einer Nuß 4 angebracht und lenkt beim Drehen der Nuß 4 den Riegel 3 in eine Schließstellung aus, in der der Riegel 3, wie aus Fig. 4 ersichtlich, teilweise aus dem Gehäuse 2 des Türschlosses 1 herausgeschoben ist. Zum Drehen der Nuß wird in eine Aufnahme 4.2 mit einem Innenvierkant ein Betätigungselement gesteckt. Gegen ein Überdrehen wirkt ein in Fig. 4 gezeigter Anschlag 4.9, der mit einem gehäusefesten Gegenanschlag 2.21 zusammenwirkt.

In der Schließstellung ist der Mitnehmer 4.1 mit seinem äußeren, abgerundeten Ende gegen ein Zurückschieben des Riegels angestellt und in eine Auswölbung 3.11 der Steuerkurve 3.1 gefahren, wie aus Fig. 4 ersichtlich. Durch die Auswölbung 3.11 ist ein Zurückschieben des Riegels 3 aus der Schließstellung sicher verhindert. Der Riegel 3 ist zum einen über die Nuß 4 und zum anderen mittels eines auf dem Riegel 3 angeordneten Steges über einen Vorsprung 2.31 an dem Gehäusedeckel 2.3 abgestützt.

Die Nuß 4 besitzt einen zu dem Gehäusedeckel 2.3 parallelen Abschnitt und weist in Draufsicht eine im wesentlichen quadratische Außenkontur mit abgerundeten Kanten auf, wie z.B. Fig. 2 zeigt. Senkrecht zu dem Gehäuseboden 2.2 bzw. Gehäusedeckel 2.3 sind Anlageflächen 4a und 4b gebildet. Die Anlagefläche 4a wirkt in der Offenstellung mit einer Gegenanlagefläche 6.2 einer Zuhaltung 6 zusammen, während die Anlagefläche 4b in der Schließstellung mit der Gegenanlagefläche 6.2 zusammenwirkt, wobei die jeweilige Anlagefläche 4a bzw. 4b in der Offenstellung bzw. in der Schließstellung flach an der Gegenanlagefläche 6.2 anliegt. Dadurch wird die Offenstellung bzw. Schließstellung eindeutig eingehalten. Die Zuhaltung 6 ist U-förmig ausgebildet, wobei der U-Steg 6.3 auf seiner Außenseite die Gegenanlagefläche 6.2 aufweist. Die U-Schenkel der aus Kunststoff oder federndem Metall hergestellten Zuhaltung sind als Federschenkel 6.1 ausgebildet, die sich parallel entlang der langen Seitenwände 2.5 erstrecken und mit ihren freien Enden an der zugekehrten schmalen Seitenwand 2.1 abgestützt sind. Die Federschenkel 6.1 sind dabei in das Gehäuseinnere nach unten zum Boden hin abgebogen, so daß sie zum Gehäusedeckel hin konvex aufgewölbt sind, wie z.B. in Fig. 1 ersichtlich. Die Abstützung kann entweder an dem flachen Bereich der Innenseite der schmalen Seitenwand 2.1 erfolgen oder von Anfang an an der Innenkante zwischen der schmalen Seitenwand 2.1 und dem Gehäuseboden 2.2. Auf der Oberseite ist die Zuhaltung 6 insbesondere mit dem flachen U-Steg an der Unterseite des Gehäusedeckels 2.3 gelagert, während sie mit ihrer Unterseite auf der dem Gehäusedeckel 2.3 zugekehrten Oberseite des Riegels 3 abgestützt ist. Durch diese Ausbildung und Anordnung der Zuhaltung 6 ergibt sich bei einfacher Anordnung eine eindeutige Führung innerhalb des Gehäuses, wenn sie durch Drehen der Nuß 4 mit ihrem U-Steg in Richtung der zugeordneten schmalen Seitenwand 2.1 ausgelenkt wird.

Beim Drehen der Nuß 4 werden die Federschenkel 6.1 zunehmend gespannt, bis sich die abgerundete Kante zwischen den Anlageflächen 4a und 4b an der Gegenanlagefläche 6.2 abstützt und die maximale Auslenkung erreicht ist. Danach gleitet die Gegenanlagefläche 6.2 an der gerundeten Kante zwischen den Anlageflächen 4a und 4b weiter, wobei sich die Zuhaltung aufgrund der Federkraft zurückstellt und die Nuß praktisch selbsttätig weiterdreht, bis der Riegel die andere Stellung erreicht hat. Dadurch wird der Schließ- bzw. Öffnungsvorgang eindeutig vermittelt und der Riegel 3 eindeutig in der Offenstellung bzw. Schließstellung gehalten.

Die Fig. 5A bis 7 zeigen ein weiteres Ausführungsbeispiel, wobei zum Betätigen des Verstellglieds ein Schließzylinder vorgesehen ist. Zwischen dem Verstellglied und der Unterseite des Gehäusedeckels 2.3 ist an dem in das Gehäuseinnere ragenden Abschnitt des Schließzylinders ein Anlageabschnitt 4' mit entsprechenden Anlageflächen 4a und 4b, wie vorstehend beschrieben, vorgesehen. Der Anlageabschnitt 4' ist mit dem Schließzylinder vernietet oder verschraubt oder auf andere Weise fest verbunden. Auch hierbei wirken die Anlageflächen 4a und 4b mit der Gegenanlagefläche 6.2 der Zuhaltung 6 zusammen, die wie bei dem vorangegangenen Ausführungsbeispiel ausgebildet ist. Der Anlageabschnitt 4' weist ebenfalls eine quadratische Außenkontur mit abgerundeten Kanten auf und bietet die im Zusammenhang mit dem vorangegangenen Ausführungsbeispiel genannten Vorteile.

Weiterhin ist bei dieser Ausführungsform mit Schließzylinder eine Verstellmöglichkeit für eine rechte und linke Verwendung mit zwei verschiedenen Einsätzen vorgesehen, die mit Markierungen R, L gekennzeichnet sind und gleichzeitig als Anschlag dienen.

In den Fig. 8A und 8B sind eine linke und rechte Einstellung gezeigt, die durch eine Aussparung des Gehäusedeckels 2.3 erkennbar sind. Ähnlich sind auch in den Fig. 9 bis 10C rechte und linke Einstellungsmöglichkeiten angegeben, wobei die in dem Gehäusedeckel drehbar gelagerte Nuß 4 an einer Ecke des Innenvierkants in Form der Aufnahme 4.2 eine Einstellmarkierung trägt. Hinsichtlich des Zusammenwirkens der Zuhaltung 6 mit der Nuß 4 ist dieses Türschloß entsprechend ausgebildet, wie die vorstehenden Ausführungsbeispiele zeigen.

## Patentansprüche

1. Türschloß mit einem in einem Gehäuse untergebrachten Riegel (3), der mittels eines an einer Nuß (4) oder einem Schließzylinder angekoppelten Verstellglieds (4.1) in eine Offenstellung und eine Schließstellung bewegbar ist, wobei die Nuß (4) bzw. ein in dem Gehäuse (2) befindlicher Anlageabschnitt (4') mindestens zwei flache, senkrecht zum Gehäuseboden (2.2) gerichtete Anlageflächen (4a, 4b) aufweist,
dadurch gekennzeichnet,
daß die eine Anlagefläche (4a) in der Offenstellung und die andere Anlagefläche (4b) in der Schließstellung parallel zu einer schmalen Seitenwand (2.1) des Gehäuses (2) angeordnet sind, und
daß die beiden Anlageflächen (4a, 4b) in der Offenstellung und der Schließstellung wechselseitig an einer federnd an der Innenseite der schmalen Seitenwand (2.1) abgestützten Gegenanlagefläche (6.2) einer Zuhaltung (6) flach anliegen.

2. Türschloß nach Anspruch 1,
dadurch gekennzeichnet,
daß die eine und die andere Anlagefläche (4a, 4b) rechtwinklig zueinander stehen und über eine abgerundete Kante ineinander übergehen.

3. Türschloß nach Anspruch 1 oder Anspruch 2,
dadurch gekennzeichnet,
daß die Zuhaltung aus Kunststoff geformt und U-förmig ausgebildet ist und
daß der U-Steg die Gegenanlagefläche (6.2) aufweist, während die U-Schenkel als parallel zu den langen Seitenwänden (2.5) gerichtete Federschenkel (6.1) ausgebildet sind, die mit ihren freien Enden an der schmalen Seitenwand (2.1) abgestützt und zum Gehäusedeckel (2.3) konvex aufgewölbt sind.

4. Türschloß nach Anspruch 3,
dadurch gekennzeichnet,
daß die Federschenkel (6.1) an den langen Seitenwänden (2.5) und der U-Steg (6.3) sowie zumindest die daran anschließenden Abschnitte der Federschenkel (6.1) auf der Unterseite des Gehäusedeckels (2.3) geführt sind.

5. Türschloß nach einem der vorhergehenden Ansprüche,
dadurch gekennzeichnet,
daß die Nuß (4) bzw. der Anlageabschnitt (4') im wesentlichen quadratische Außenkontur mit abgerundeten Kanten aufweist, so daß an vier Seiten Anlageflächen (4a, 4b) gebildet sind und
daß die Zuhaltung im Gehäuse (2) umsetzbar ist, so daß sie sich an der anderen schmalen Seitenwand abstützt.

6. Türschloß nach einem der vorhergehenden Ansprüche,
dadurch gekennzeichnet,
daß die Zuhaltung (6) mit ihrer Unterseite auf der Oberseite des Riegels (3) aufliegt.

7. Türschloß nach einem der vorhergehenden Ansprüche,
dadurch gekennzeichnet,
daß der Bereich der Anlageflächen (4a, 4b) der Nuß (4) bzw. des Anlageabschnitts (4') zwischen der Unterseite des Gehäusedeckels (2.3) und dem Verstellglied in Form eines Mitnehmers (4.1) angeordnet ist.

8. Türschloß nach einem der vorhergehenden Ansprüche,
dadurch gekennzeichnet,
daß das mit einer Steuerkurve (3.1) des Riegels (3) zusammenwirkende Verstellglied (4.1) in der Schließstellung in eine in der Steuerkurve (3.1) gebildete Auswölbung (3.11) geführt ist, wobei sich das Verstellglied (4.1) in der Auswölbung (3.11) gegen ein Zurückschieben des Riegels (3) abstützt.

## Claims

1. Door lock, including a bolt (3), which is accommodated in a housing and is displaceable into an open position and into a closed position by means of a displacement member (4.1) connected to a nut (4) or a closing cylinder, the nut (4), or respectively an abutment portion (4') situated in the housing (2), having at least two flat abutment faces (4a, 4b), which are orientated perpendicularly relative to the housing base (2.2), characterised in that one abutment face (4a) in the open position and the other abutment face (4b) in the closed position are disposed parallel to a narrow lateral wall (2.1) of the housing (2), and in that the two abutment faces (4a, 4b) in the open position and in the closed position alternately abut in a flat manner against a counter-abutment face (6.2) of a locking means (6), said counter-abutment face being resiliently supported on the intemal side of the narrow lateral wall (2.1).

2. Door lock according to claim 1, characterised in that both abutment faces (4a, 4b) are at right angles to each other and extend into each other via a rounded edge.

3. Door lock according to claim 1 or claim 2, characterised in that the locking means is formed from plastics material and has a U-shaped configuration, and in that the U-shaped web includes the counter-abutment face (6.2), while the U-shaped portions are configured as resilient portions (6.1), which are orientated parallel to the long lateral walls (2.5), said resilient portions being supported by their free ends on the narrow lateral wall (2.1) and being curved in a convex manner relative to the housing cover (2.3).

4. Door lock according to claim 3, characterised in that the resilient portions (6.1) are guided on the long lateral walls (2.5), and the U-shaped web (6.3) and at least the portions of the resilient portions (6.1), communicating therewith, are guided on the underside of the housing cover (2.3).

5. Door lock according to one of the preceding claims, characterised in that the nut (4), or respectively the abutment portion (4'), has a substantially square external configuration with rounded edges so that abutment faces (4a, 4b) are formed on four sides, and in that the locking means is transposable in the housing (2) so that it is supported on the other narrow lateral wall.

6. Door lock according to one of the preceding claims, characterised in that the locking means (6) lies with its underside on the upper side of the bolt (3).

7. Door lock according to one of the preceding claims, characterised in that the region of the abutment faces (4a, 4b) of the nut (4), or respectively of the abutment portion (4'), is disposed between the underside of the housing cover (2.3) and the displacement member in the form of an entrainment means (4.1).

8. Door lock according to one of the preceding claims, characterised in that the displacement member (4.1), which co-operates with a cam (3.1) of the bolt (3), is guided, in the closing position, into a bulge (3.11), which is formed in the cam (3.1), the displacement member (4.1) being supported in the bulge (3.11) to prevent the bolt (3) from sliding-back.

## Revendications

1. Serrure de porte avec un verrou (3) logé dans un palastre, verrou qui au moyen d'un organe de commande (4.1) accouplé à une noix (4) ou à un cylindre de fermeture peut être mû dans une position d'ouverture et dans une position de fermeture, où la noix (4) ou un tronçon d'application (4') se trouvant dans le palastre (2) présente au moins deux surfaces de butée planes (4a, 4b) orientées perpendiculairement au fond (2.2) du palastre,
caractérisée
en ce qu'une surface de butée (4a) est dans la position d'ouverture et l'autre surface de butée (4b) est dans la position de fermeture orientée parallèlement à une paroi latérale (2.1) du palastre, et
en ce que dans la position d'ouverture et dans la position de fermeture, les deux surfaces de butée (4a, 4b) sont alternativement appliquées à plat contre une surface de butée antagoniste (6.2) d'une gâchette (6) appliquée élastiquement sur la face intérieure de la paroi latérale étroite (2.1).

2. Serrure de porte suivant la revendication 1,
caractérisée
en ce que l'une et l'autre surface de butée (4a, 4b) sont orientées à angle droit l'une par rapport à l'autre et se raccordement par l'intermédiaire d'une arête arrondie.

3. Serrure de porte suivant la revendication 1 ou la revendication 2,
caractérisée
en ce que la gâchette est fabriqué&e en matière plastique et est en forme de U, et
en ce que la traverse du U présente la surface de butée antagoniste (5.2), tandis que les ailes du U sont en forme d'ailes élastiques (6.1) orientées parallèlement aux longues parois latérales (2.5), ailes qui par leurs extrémités libres sont étayées sur la paroi latérale étroite (2.1) et sont bombées de manière convexe en direction du couvercle (2.3) du palastre.

4. Serrure de porte suivant la revendication 3,
caractérisée
en ce que les ailes élastiques (6.1) sont guidées sur les parois latérales longues (2.6) et en ce que la traverse du U (6.3) ainsi qu'au moins les tronçons qui s'y raccordent des ailes élastiques (6.1) sont guidées sur la face inférieure du couvercle (2.3) du palastre.

5. Serrure de porte suivant l'une quelconque des revendications précédentes,
caractérisée
en ce que la noix (4) ou le tronçon d'application (4') présente en substance un contour extérieur carré avec des arêtes arrondies, de telle sorte que des surfaces de butée (4a, 4b) sont formées sur quatre côtés, et en ce que la gâchette peut changer de place dans le palastre (2), de telle sorte qu'elle s'appuie sur la paroi latérale étroite.

6. Serrure de porte suivant l'une quelconque des revendications précédentes,
caractérisée
en ce que la gâchette (6) s'applique par sa face inférieure contre la face supérieure du verrou (3).

7. Serrure de porte suivant l'une quelconque des revendications précédentes,
caractérisée
en ce que la zone des surfaces de butée (4a, 4b) de la noix (4) ou du tronçon d'application (4') est disposée entre la face inférieure du couvercle (2.3) du palastre et de l'organe de commande sous forme d'un tasseau d'entraînement (4.1)

8. Serrure de porte suivant l'une quelconque des revendications précédentes,
caractérisée
en ce que l'organe de commande (4.1) coopérant avec une courbe de commande (3.1) du verrou est, en position de fermeture, guidé dans un bombement (3.11) formé dans la courbe de commande (3.1), l'organe de commande (4.1) s'étayant dans le bombement (3.11) contre un rappel du verrou (3).
